# EUROPÄISCHE PATENTSCHRIFT

(11) **EP 1 526 108 B1**
(45) Veröffentlichungstag und Bekanntmachung des Hinweises auf die Patenterteilung: **08.11.2006**
(21) Anmeldenummer: 04021870.3
(22) Anmeldetag: 15.09.2004
(51) Int. Cl.: B66D 1/36

(54) **Kraftfahrzeug mit Seilführung für das Zugseil einer Winde**
Truck with cable guide for cable of a winch
Camion avec guide-câble pour câble d'un treuil

(30) Priorität: 20.10.2003 DE 10349235
(43) Veröffentlichungstag der Anmeldung: 27.04.2005
(73) Patentinhaber: ROTZLER GMBH & CO. KG, 79585 Steinen (DE)
(72) Erfinder: Henschel, Herwig, 65558 Heistenbach (DE)
(74) Vertreter: Wasmuth, Rolf

(56) Entgegenhaltungen:
- DE-A- 19 713 600
- DE-A- 19 911 073
- US-A- 3 788 605
- US-A- 4 327 897
- US-A- 6 138 992

## Beschreibung

Die Erfindung betrifft ein Kraftfahrzeug mit einer Seilführung für das Zugseil einer Winde an dem Kraftfahrzeug, insbesondere an einem Bergungsfahrzeug oder dgl. nach dem Oberbegriff des Anspruchs 1. Eine solche Anordnung ist aus US 4,327,897 bekannt.

Aus der DE 197 13 600 A1 ist eine Seilwinde zum Anbau an ein Fahrzeug bekannt, die am Tragrahmen festgelegt ist. Über eine Zugseilführung kann das Zugseil zur Front oder zur Rückseite des Fahrzeugs verlegt werden. An der Front oder der Rückseite des Fahrzeugs ist jeweils ein Seilfenster mit dem Fahrzeugrahmen fest verbunden, durch welches das Seil geführt wird. Über das Seilfenster wird sichergestellt, daß auch bei Schrägzug ein ordnungsgemäßes Aufspulen des Seils auf die Seiltrommel der Winde gesichert ist.

Der DE 199 11 073 A1 ist ein Seilfenster zu entnehmen, welches etwa trichterförmig ausgebildet ist, wobei sich der Trichter nach außen öffnet und der enge Trichterhals der Winde zugewandt liegt. Ein derartiger Führungstrichter ist als Verschleißteil aus zwei Hälften zusammengesetzt und muß nach einer vorgebbaren Betriebszeit ausgetauscht werden, damit auch bei Schrägzug ein ordnungsgemäßes Aufspulen des Seils gewährleistet bleibt.

Da das Zugseil sowohl an der Front des Fahrzeugs als auch auf der Rückseite des Fahrzeugs herausgeführt werden kann, um Seilzugarbeiten auszuführen, wird sowohl auf der Frontseite als auch auf der Rückseite des Fahrzeugs ein Seilzugfenster ausgebildet, was aufwendig und teuer ist.

Aus der US 4,327,897 ist eine Seilführung für das Zugseil einer Winde an einem Kraftfahrzeug bekannt, die drei sternförmig zueinander angeordnete Seilrollen umfasst. Die Seilrollenanordnung ist an einem Winkelträger befestigt, der seinerseits mit dem Fahrzeugrahmen verschraubt ist. Die Schraubbefestigung ist zwar lösbar.

Der Erfindung liegt die Aufgabe zugrunde, den technischen Aufwand für die Führung des Zugseils zu senken.

Die Erfindung wird nach den kennzeichnenden Merkmalen des Anspruchs 1 gelöst.

Das Seilfenster ist mit dem Befestigungsteil als abnehmbare Baueinheit ausgebildet, wobei das Befestigungsteil an einem vorhandenen fahrzeugfesten Anbau in Form einer Abschleppvorrichtung mittels lösbarer Befestigungsbolzen auswechselbar festgelegt ist.

Aufgrund dieser Ausbildung ist es möglich, pro Kraftfahrzeug nur ein Seilzugfenster vorzusehen, so daß gegenüber dem Stand der Technik ein vollständiges Seilzugfenster eingespart werden kann. Wird das Zugseil von der Frontseite zur Rückseite gewechselt, wird das an der Frontseite auswechselbar gehaltene Seilfenster mit wenigen Handgriffen demontiert und an der Rückseite des Fahrzeugs wieder montiert. Dabei ist vorgesehen, die Seilführung an einem ohnehin vorgesehenen Anbau des Fahrzeugs lösbar zu befestigen. Ein derartiger Anbau ist hier die Abschleppvorrichtung, die bei Kraftfahrzeugen, insbesondere bei Bergefahrzeugen oder dgl., sowohl vorne wie hinten herstellerseitig vorgesehen ist. Der Windenlieferant muß die vorgesehene Seilwinde lediglich im Fahrzeugrahmen montieren; aufwendige Arbeiten am Fahrzeugrahmen zur Befestigung eines vorderen und eines hinteren Seilfensters entfallen. Das Befestigungsteil des Seilfensters ist bevorzugt als Aufsteckgehäuse ausgebildet und wird lediglich ähnlich einem Schutzgehäuse über die Abschleppvorrichtung gesteckt. Das Gehäuse übergreift somit die Abschleppvorrichtung mit einer oder mehreren Abschleppösen, wobei zur Sicherung des aufgesteckten Befestigungsgehäuses des Seilfensters Befestigungsbolzen vorgesehen sind, die das Gehäuse und die Abschleppösen durchragen. Für das jeweilige Fahrzeug müssen somit den Abschleppvorrichtungen oder anderen Anbauten entsprechende Aufsteckgehäuse vorgesehen werden, wobei mit wenigen Handgriffen durch einfaches Ziehen der Befestigungsbolzen das Aufsteckgehäuse vom fahrzeugfesten Anbau gelöst werden kann, um an der benötigten Stelle wieder befestigt zu werden. Werden die Befestigungsbolzen als Steckbolzen mit großen Griffen ausgebildet, ist der Umbau im wesentlichen werkzeuglos möglich.

Weitere Merkmale der Erfindung ergeben sich aus den weiteren Ansprüchen, der Beschreibung und der Zeichnung, in der ein nachfolgend im einzelnen beschriebenes Ausführungsbeispiel der Erfindung dargestellt ist. Es zeigen:
- Fig. 1: eine perspektivische Ansicht auf einen Fahrzeugrahmen mit einer Stoßstange und einer daran befestigten Abschleppvorrichtung mit zwei Abschleppösen,
- Fig. 2: eine Ansicht auf die am Fahrzeugrahmen gehaltene Abschleppvorrichtung mit einer daran angebauten Seilführung,
- Fig. 3: eine perspektivische Ansicht der Seilführung nach Fig. 2 mit einem Seilfenster und einem Befestigungsgehäuse,
- Fig. 4: eine perspektivische Ansicht der Seilführung mit Befestigungsgehäuse nach Fig. 3,
- Fig. 5: eine Seitenansicht auf das Befestigungsgehäuse mit einem daran gehaltenen Seilfenster,
- Fig. 6: eine weitere Seitenansicht auf das Befestigungsgehäuse,
- Fig. 7: eine Ansicht auf das Befestigungsgehäuse mit Seilfenster von hinten.

In den Fig. 1 und 2 ist in perspektivischer Ansicht ein Teil eines Fahrzeugrahmens 1 mit einer Stoßstange 2 gezeigt. Der Fahrzeugrahmen ist ein Kraftfahrzeug, insbesondere ein Bergungsfahrzeug, ein Bergepanzer oder dgl. geländegängiges Fahrzeug. Es ist bekannt, am Fahrzeugrahmen eine nicht näher dargestellte Seilwinde zu montieren, deren Zugseil 3 in Längsrichtung des Fahrzeugrahmens nach vorne oder hinten weggeführt ist. Eine derartige Anordnung ist aus der DE 197 13 600 A1 bekannt, auf deren Offenbarung ausdrücklich Bezug genommen wird.

Um das Zugseil der Seilwinde lagerichtig zuzuführen, ist eine Seilführung 4 für das Zugseil 3 vorgesehen, die im gezeigten Ausführungsbeispiel ein Seilfenster 5 aufweist, welches aus einem Führungstrichter 6 gebildet ist. Ein derartiger Führungstrichter ist in der DE 199 11 073 A1 ausführlich beschrieben, auf deren Offenbarung ausdrücklich Bezug genommen wird.

Der Führungstrichter 6 besteht aus zwei Trichterhälften 6a und 6b, die an einer Teilungsebene 7 zusammengefügt sind. Der Führungstrichter 6 öffnet sich nach außen; der engere Trichterhals ist der Winde zugewandt. Der Führungstrichter 6 erlaubt einen Schrägzug des Zugseils 3 von bis zu 25°, ohne daß Beeinträchtigungen bei Betrieb der Winde zu erwarten sind. Das Seilfenster 5 ist auf einen derartigen sogenannten Schrägzug ausgelegt.

Der Führungstrichter 6 ist - wie die Fig. 3 und 4 zeigen - mittels eines Stützgehäuses 8 an einem Befestigungsteil 10 festgelegt, welches im gezeigten Ausführungsbeispiel aus einem Gehäuse 11 gebildet ist, das insbesondere als Aufsteckgehäuse vorgesehen sein kann. Dies bedeutet, daß das Gehäuse 11 auf einer Längsseite 12 offen ist und derart ausgestaltet wird, daß das Gehäuse 11 auf einen fahrzeugfesten Anbau 9 aufgesteckt werden kann, der als Abschleppvorrichtung 20 ausgebildet ist und an einem tragenden Bauteil des Fahrzeugs, z. B. am Fahrzeugrahmen 1 oder auch an der Stoßstange 2, fahrzeugfest gehalten ist. Die Abschleppvorrichtung 20 weist mindestens eine Abschleppöse auf; im Ausführungsbeispiel sind zwei Abschleppösen 21 und 22 vorgesehen, die - bezogen auf die Ebene des Fahrzeugrahmens - etwa senkrecht übereinanderliegend vorgesehen sind. Eine hiervon abweichende Anordnung kann zweckmäßig sein. Die Abschleppvorrichtung 20 besteht aus einem Flansch 23, der sich in Längsrichtung 1a des Rahmens von der Stoßstange 2 nach vorne in der Art eines Höckers erstreckt, wobei ein unteres Horn die Abschleppöse 21 und ein oberes, kleineres Horn die Abschleppöse 22 aufweist. Die Achse 21a der unteren Abschleppöse 21 und die Achse 22a der oberen Abschleppöse 22 können außerhalb des Rahmens etwa parallel vor der Stoßstange 2 liegen.

Das Befestigungsgehäuse 11 besteht im wesentlichen aus Seitenplatten 14 und 15, die durch Querplatten 13 in einem Abstand a starr miteinander verbunden sind. Die Querplatten 13 sind auf der Schmalseite sowie auf der Längsseite des Aufsteckgehäuses 11 vorgesehen, wobei sie jeweils mit Abstand b zueinander liegen. Dadurch erhält das Gehäuse 11 eine im wesentlichen offene Struktur, so daß durch die zwischen den Querplatten 13 verbleibenden Fenster 16 Schmutz und dgl. herausfallen kann.

Das Stützgehäuse 8 ist auf einer Seitenplatte 14 des Aufsteckgehäuses 11 starr befestigt, wobei die Längsmittelachse 3a des Seilfensters 5 etwa parallel zu den Seitenplatten 14 und 15 verläuft.

Der Abstand a der Seitenplatten 14 und 15 ist derart bemessen, daß der höckerartige, flache Flansch 23 ohne großes Spiel zwischen den Seitenplatten 14 und 15 gehalten ist. Die Höhe H des Aufsteckgehäuses 11 (Fig. 7) entspricht dabei etwa der Höhe h des höckerartigen Flachflansches 23 der Abschleppvorrichtung 20. Das Aufsteckgehäuse 11 übergreift somit auch in Höhenrichtung den höckerartigen Flachflansch 23 ohne großes Spiel, so daß mit Aufstecken des Aufsteckgehäuses 11 auf den Flachflansch 23 der Abschleppvorrichtung 20 das Seilfenster 5 mit dem trompetenartigen Führungstrichter 6 fahrzeugfest montiert ist.

Da das Aufsteckgehäuse 11 somit den Flachflansch 23 und damit auch die Abschleppösen 21 und 22 übergreift, können zur Sicherung des Aufsteckgehäuses 11 auf dem als Abschleppvorrichtung 20 ausgebildeten Anbau 9 Befestigungsbolzen 30, 31 vorgesehen werden, die die Seitenplatten 14 und die Abschleppösen 21 und 22 durchragen. Der Innenraum des Gehäuses 12 wird somit vollständig von den Befestigungsbolzen 30 und 31 durchragt, wobei ein Befestigungsbolzen 30 mit seinem freien Ende über die Seitenplatte 14 hinausragt. In dem herausragenden, freien Ende kann ein Sicherungsstift 32 eingesteckt sein, um den Befestigungsbolzen 30 verliersicher zu sichern. Dabei hat der Befestigungsbolzen 30 einen Außendurchmesser D (Fig. 5), der etwa dem Innendurchmesser d (Fig. 1) der Abschleppöse 21 entspricht. Dadurch wird ein fester Sitz des Aufsteckgehäuses 11 auf dem Anbau 9 sichergestellt; das Aufsteckgehäuse 11 ist ohne signifikantes Spiel fest auf der Abschleppvorrichtung 20 montiert.

In gleicher Weise greift ein Befestigungsbolzen 31 in die zweite Abschleppöse 22 ein. Da der Führungstrichter 6 auf der Höhe der zweiten Abschleppöse 22 montiert ist und damit ein Zugang zum freien Ende des in der Seitenplatte 14 endenden Befestigungsbolzens 31 nicht gegeben ist, wird dieser über eine Federsicherung 33 auf der freien, gegenüberliegenden Seitenplatte 15 gesichert.

Da das Seilfenster 5 der Seilführung keine Zugkräfte in den Fahrzeugrahmen einleitet, sondern das Zugseil 3 im wesentlichen nur abstützt und führt, sind die auftretenden Belastungen ohne weiteres über das an der Abschleppvorrichtung 20 montierte Aufsteckgehäuse 11 abzustützen.

Wird das Zugseil 3 nicht nach vorne zur Stirnseite des Fahrzeugs weggeführt, sondern zur Rückfront des Fahrzeugs, wird zunächst der Führungstrichter durch Lösen einer äußeren Sicherungsvorrichtung 40 aus der Halterung herausgenommen und der Führungstrichter auseinandergenommen (Fig. 7). Das Zugseil 3 (Fig. 2) kann nun durch das Seilfenster hindurchgesteckt werden. Nun werden nach Lösen der Sicherungen die Bolzen 30 und 31 gezogen, so daß das Aufsteckgehäuse 11 zusammen mit dem Stützgehäuse 8 für den Führungstrichter 6 von der Abschleppvorrichtung 20 abgezogen werden kann. Der Benutzer legt das Seil nach hinten um und steckt das von der Frontseite demontierte Aufsteckgehäuse 11 auf die hintere Abschleppvorrichtung des Fahrzeugs auf, sichert das Aufsteckgehäuse 11 mit den Befestigungsbolzen 30 und 31 auf der Abschleppvorrichtung, legt das Zugseil 3 in das noch offene Seilfenster 5 ein. Nunmehr werden die zwei Hälften 6a und 6b des Führungstrichters 6 zusammengesetzt, in die Halterung 8 eingesteckt und mit der Sicherungsvorrichtung 40 wieder geschlossen. Die Seilführung mit dem Seilfenster 5 ist entsprechend der Zugseilumlegung nunmehr an der Rückfront des Fahrzeugs montiert. Der Wechsel von vorne nach hinten und umgekehrt ist schnell und unkompliziert.

## Patentansprüche

1. Kraftfahrzeug mit einer Seilführung für das Zugseil (3) einer Winde an dem Kraftfahrzeug, insbesondere einem Bergungsfahrzeug oder dgl., mit einem das Zugseil (3) führenden Seilfenster (5), das mit einem Befestigungsteil (10) an einem tragenden Bauteil des Fahrzeugs festgelegt ist, wobei
das Seilfenster (5) mit dem Befestigungsteil (10) eine montierbare Baueinheit bildet **dadurch gekennzeichnet, daß** das Befestigungsteil (10) an einem fahrzeugfesten Anbau (9) in Form einer Abschleppvorrichtung (20) mittels lösbarer Befestigungsbolzen (30, 31) auswechselbar festgelegt ist.

2. Kraftfahrzeug nach Anspruch 1,
**dadurch gekennzeichnet, daß** der Anbau (9) eine Abschleppvorrichtung (20) mit einer Abschleppöse, vorzugsweise mit zwei Abschleppösen (21, 22), ist.

3. Kraftfahrzeug nach Anspruch 1,
**dadurch gekennzeichnet, daß** das Befestigungsteil (10) den Anbau (9) übergreift.

4. Kraftfahrzeug nach einem der Ansprüche 1 bis 3,
**dadurch gekennzeichnet, daß** das Befestigungsteil (10) aus einem Gehäuse (11), insbesondere einem Aufsteckgehäuse, gebildet ist.

5. Kraftfahrzeug nach einem der Ansprüche 1 bis 4,
**dadurch gekennzeichnet, daß** die lösbaren Befestigungsbolzen (30, 31) Steckbolzen sind.

6. Kraftfahrzeug nach Anspruch 5,
**dadurch gekennzeichnet, daß** der Befestigungsbolzen (30, 31) die Abschleppöse (21, 22) durchgreift.

7. Kraftfahrzeug nach einem der Ansprüche 1 bis 6,
**dadurch gekennzeichnet, daß** das Gehäuse (11) von den Befestigungsbolzen (30, 31) vollständig durchragt wird.

8. Kraftfahrzeug nach einem der Ansprüche 4 bis 7,
**dadurch gekennzeichnet, daß** der Befestigungsbolzen (30, 31) durch einen Sicherungsstift (32) verliersicher gehalten ist.

9. Kraftfahrzeug nach Anspruch 8,
**dadurch gekennzeichnet, daß** der Sicherungsstift (32) außerhalb des Gehäuses (11) montiert ist.

## Claims

1. Motor vehicle with a cable guide for the cable (3) of a winch on the motor vehicle, in particular a rescue vehicle or similar, with a cable window (5) guiding the cable (3) which is secured to a supporting component of the motor vehicle by means of a fixing part (10), which cable window (5) forms a component unit which can be mounted with the fixing part (10), **characterised in that** the fixing part (10) is removably secured to an external mounting (9) permanently attached to the vehicle, in the form of a towing attachment (20), by means of releasable fixing bolts (30, 31).

2. Motor vehicle as claimed in claim 1,
**characterised in that** the external mounting (9) is a towing attachment (20) with a towing eye, preferably with two towing eyes (21, 22).

3. Motor vehicle a claimed in claim 1,
**characterised in that** the fixing part (10) extends across the attachment (9).

4. Motor vehicle as claimed in one of claims 1 to 3,
**characterised in that** the fixing part (10) is formed by a housing (11), in particular a clip-on housing.

5. Motor vehicle as claimed in one of claims 1 to 4,
**characterised in that** the releasable fixing bolts (30, 31) are removable pins.

6. Motor vehicle as claimed in claim 5,
**characterised in that** the fixing bolt (30, 31) extends through the towing eye (21, 22).

7. Motor vehicle as claimed in one of claims 1 to 6,
**characterised in that** the fixing bolt (30, 31) extends completely through the housing (11).

8. Motor vehicle as claimed in one of claims 4 to 7,
**characterised in that** the fixing bolt (30, 31) is retained by means of a locking pin (32) so that it can not work loose.

9. Motor vehicle as claimed in claim 8,
**characterised in that** the locking pin (32) is mounted outside the housing (11).

## Revendications

1. Véhicule comprenant un guide-câble pour le câble de traction (3) d'un treuil monté sur le véhicule, en particulier un véhicule de dépannage ou de type analogue, comprenant un passage de câble (5) guidant le câble de traction (3), passage de câble qui, avec une pièce de fixation (10), peut être fixé sur une pièce de structure porteuse du véhicule,
où le passage de câble (5) forme, avec la pièce de fixation (10), un ensemble pouvant être monté,
**caractérisé en ce que** la pièce de fixation (10) est fixée, de façon détachable, au moyen d'axes de fixation démontables (30, 31), sur une pièce rapportée (9) fixe sur le véhicule et se présentant sous la forme d'un dispositif de remorquage (20).

2. Véhicule selon la revendication 1, **caractérisé en ce que** la pièce rapportée (9) est un dispositif de remorquage (20) comprenant un anneau de remorquage, de préférence deux anneaux de remorquage (21, 22).

3. Véhicule selon la revendication 1, **caractérisé en ce que** la pièce de fixation (10) recouvre la pièce rapportée (9).

4. Véhicule selon l'une quelconque des revendications 1 à 3,
**caractérisé en ce que** la pièce de fixation (10) est formée par un carter (11), en particulier un carter emboîtable.

5. Véhicule selon l'une quelconque des revendications 1 à 4,
**caractérisé en ce que** les axes de fixation démontables (30, 31) sont des axes embrochables.

6. Véhicule selon la revendication 5, **caractérisé en ce que** l'axe de fixation (30, 31) traverse l'anneau de remorquage (21, 22).

7. Véhicule selon l'une quelconque des revendications 1 à 6,
**caractérisé en ce que** le carter (11) est traversé complètement par les axes de fixation (30, 31).

8. Véhicule selon l'une quelconque des revendications 4 à 7,
**caractérisé en ce que** l'axe de fixation (30, 31) est retenu, de façon imperdable, grâce à une goupille de sécurité (32) .

9. Véhicule selon la revendication 8, **caractérisé en ce que** la goupille de sécurité (32) est montée à l'extérieur du carter (11).
